# EUROPÄISCHE PATENTSCHRIFT

(11) **EP 3 525 226 B1**
(45) Veröffentlichungstag und Bekanntmachung des Hinweises auf die Patenterteilung: **13.04.2022**
(21) Anmeldenummer: 19154493.1
(22) Anmeldetag: 30.01.2019
(51) Int. Cl.: H01H 71/46, H01H 71/56, H01H 19/22, H01H 83/12, H01H 19/62

(54) **MODUL FÜR EINEN DREHANTRIEB EINES ELEKTRISCHEN SCHALTERS, ELEKTRISCHER SCHALTER MIT SOLCH EINEM MODUL UND VERFAHREN ZUM SCHALTEN EINES ELEKTRISCHEN SCHALTERS**
MODULE FOR A ROTARY DRIVE OF AN ELECTRICAL SWITCH, ELECTRIC SWITCH WITH SUCH A MODULE AND METHOD FOR SWITCHING AN ELECTRIC SWITCH
MODULE POUR UN ENTRAÎNEMENT ROTATIF D'UN COMMUTATEUR ÉLECTRIQUE, COMMUTATEUR ÉLECTRIQUE DOTÉ D'UN TEL MODULE ET PROCÉDÉ DE COMMUTATION D'UN COMMUTATEUR ÉLECTRIQUE

(30) Priorität: 07.02.2018 DE 102018201913
(43) Veröffentlichungstag der Anmeldung: 14.08.2019
(73) Patentinhaber: Siemens Aktiengesellschaft, 80333 München (DE)
(72) Erfinder: Plechinger, Ekkehard, 92361 Röckersbühl (DE); Hager, Alexander, 91056 Erlangen (DE)

(56) Entgegenhaltungen:
- DE-C1- 19 812 503

## Beschreibung

Die Erfindung betrifft ein Modul für einen Drehantrieb eines elektrischen Schalters, einen elektrischen Schalter mit solch einem Modul, sowie ein Verfahren zum Schalten eines elektrischen Schalters.

Bei ausgeschalteten Kompaktleistungsschaltern soll typischerweise der Stromkreis eines Unterspannungsauslösers allpolig mit Hilfsschaltern von der Spannungsquelle getrennt sein. Dabei muss gewährleistet sein, dass beim Verlassen der "OFF"-Stellung des Kompaktleistungsschalter-Handles der Stromkreis des Unterspannungsauslösers wieder mit der Spannungsquelle verbunden ist.

Zur Lösung dieser Problematik können beispielsweise die Hilfsschalter neben dem Unterspannungsauslöser in Kompaktleistungsschalter-Taschen eingebaut sein. Dieses Konzept benötigt aber ein zusätzliches Volumen in den Kompaktleistungsschalter-Taschen auf Kosten von Platz für zusätzliches internes Zubehör. Auch muss ein bestimmter Wegabstand zwischen dem Verlassen der "OFF"-Stellung des Kompaktleistungsschalters und der Unterspannungsauslöser-"Verklinkt"-Stellung vorhanden sein.

Des Weiteren können vom Kunden Drehantriebe nachgerüstet werden. Dieses Konzept erfordert jedoch ein zusätzliches Volumen im Drehantrieb und das Vorhandensein eines bestimmten Wegabstandes zwischen dem Verlassen der "OFF"-Stellung des Kompaktleistungsschalters und der Unterspannungsauslöser-"Verklinkt"-Stellung.

In der DE 198 12 503 C1 wird ein Modul gemäß dem Oberbegriff des Patentanspruchs 1 offenbart, und ein drehbetätigter Schutzschalter mit voreilendem Hilfsschalter , wobei beim Einschalten die Hilfskontakte des Hilfsschalters zeitlich vor den Hauptkontakten betätigt werden. Es ist ein Betätigungsvorsatz vorgesehen, der ein von einem Betätigungsorgan drehbetätigtes Antriebsritzel und eine längs verschieblich gelagerte, mit dem Antriebsritzel kämmende erste Zahnstange, die den Hilfsschalter betätigt, enthält. Weiterhin ist eine mit der ersten Zahnstange in Einschaltrichtung nacheilend verbundene zweite Zahnstange sowie ein der zweiten Zahnstange zugeordnetes Abtriebsritzel, das mit einer Antriebswelle für das Schaltschloss des Schutzschalters verbunden ist, enthalten.

Es ist daher die Aufgabe der Erfindung, eine alternative Lösung zum Gewährleisten des Einschaltens der Spannungsversorgung eines Unterspannungsauslösers zur Verfügung zu stellen. Diese Aufgabe wird erfindungsgemäß durch das Modul für einen Drehantrieb eines elektrischen Schalters gemäß Anspruch 1 gelöst. Vorteilhafte Ausgestaltungen des erfindungsgemäßen Moduls sind in den Unteransprüchen 2 bis 5 angegeben. Die Aufgabe wird ebenfalls erfindungsgemäß durch den elektrischen Schalter mit einem Modul gemäß Anspruch 6 gelöst. Ebenso wird die Aufgabe erfindungsgemäß durch das Verfahren zum Schalten eines elektrischen Schalters gemäß Anspruch 7 gelöst.

Das Modul gemäß Anspruch 1 für einen Drehantrieb eines elektrischen Schalters, wobei der Drehantrieb mittels eines Dreh-Handles betätigt wird, indem das Dreh-Handle eine Drehwelle des Drehantriebs zwischen zumindest zwei Schalterstellungen bewegt, umfasst mindestens einen Hilfsschalter, wobei das Modul zwischen dem Drehantrieb und dem Dreh-Handle montierbar ist, wobei der mindestens eine Hilfsschalter bei einer Drehbewegung des Dreh-Handles vorauseilend vor Erreichung einer der Schalterstellungen geschaltet wird, wenn das Modul zwischen dem Drehantrieb und dem Dreh-Handle montiert ist.

Das Modul umfasst eine Kurvenscheibe und eine mit der Kurvenscheibe gekoppelte Betätigerscheibe. Eine Kulisse ist in der Kurvenscheibe und ein in der Kulisse laufender Pin ist an der Betätigerscheibe angebracht. Alternativ sind eine Kulisse in der Betätigerscheibe und ein in der Kulisse laufender Pin an der Kurvenscheibe angebracht.

Das erfindungsgemäße Modul belegt keinen Bauraum im Unterspannungsauslöser, Kompaktleistungsschalter oder Drehantrieb. Durch das Entkoppeln der Voreilung durch das Modul ist erst eine kompakte Konstruktion des Kompaktleistungsschalters bzw. des Zubehörs durch das nahe Heranlegen der Unterspannungsauslöser-"Verklinkt"-Stellung an die "OFF"-Stellung des Kompaktleistungsschalters möglich.

In einer Ausgestaltung des erfindungsgemäßen Moduls wird der mindestens eine Hilfsschalter geschaltet entweder von "betätigt" zu "nicht betätigt" oder von "nicht betätigt" zu "betätigt".

In einer Ausgestaltung bringt eine Rückstellfeder die Kurvenscheibe und die Betätigerscheibe in eine vordefinierte Positionierung zueinander.

In einer weiteren Ausgestaltung wird der mindestens eine Hilfsschalter durch eine radiale Verdickung an der Kurvenscheibe geschaltet.

In einer weiteren Ausgestaltung umfasst das Modul zwei Hilfsschalter, die bei einer Drehbewegung des Dreh-Handles vorauseilend vor Erreichung einer der Schalterstellungen nacheinander geschaltet werden, wenn das Modul zwischen dem Drehantrieb und dem Dreh-Handle montiert ist. Vorteilhaft hierbei ist, dass durch die Integration von mehreren Hilfsschaltern im Modul eine größere Varianz von voreilenden Hilfsschaltern im System möglich ist.

Der elektrische Schalter gemäß Anspruch 6 umfasst ein erfindungsgemäßes Modul und einen Drehantrieb, der mittels eines Dreh-Handles betätigt wird, indem das Dreh-Handle eine Drehwelle des Drehantriebs zwischen zumindest zwei Schalterstellungen bewegt, und wobei das Modul zwischen dem Drehantrieb und dem Dreh-Handle montiert ist.

Das Verfahren zum Schalten des elektrischen Schalters gemäß Anspruch 7 umfasst einen erfindungsgemäßen elektrischen Schalter mit montiertem Drehantrieb, an dem ein erfindungsgemäßes Modul montiert ist und wobei am Modul das Dreh-Handle montiert ist, mit den Schritten:
- Drehen des Dreh-Handle in Richtung einer Schalterstellung, so dass der mindestens eine Hilfsschalter betätigt wird, und danach
- weiteres Drehen des Dreh-Handle in die Schalterstellung.

Die oben beschriebenen Eigenschaften, Merkmale und Vorteile dieser Erfindung, so wie die Art und Weise, wie sie erreicht werden, werden klarer und deutlicher verständlich in Zusammenhang mit der folgenden Beschreibung der Ausführungsbeispiele, die in Zusammenhang mit den Figuren näher erläutert werden.

Dabei zeigen:
- Figur 1: Prinzipskizze des erfindungsgemäßen Moduls mit Drehantrieb, Dreh-Handle und elektrischem Schalter mit Handle;
- Figur 2: erfindungsgemäßes Modul mit Drehantrieb und Dreh-Handle;
- Figur 3: erfindungsgemäßes Modul mit Kurvenscheibe und Betätigerscheibe;
- Figur 4: Sequenz zum Schalten des elektrischen Schalters von "OFF"-Stellung in "ON"-Stellung;
- Figur 5: Schalten des elektrischen Schalters von "ON"-Stellung in "OFF"-Stellung;
- Figuren 6A und 6B: Ein Beispiel nicht gemäß der hier beanspruchten Erfindung von Kurvenscheibe und Betätigerscheibe in zwei unterschiedlichen Stellungen zueinander; und
- Figur 7: Verfahren zum Schalten eines elektrischen Schalters.

Figur 1 ist eine Prinzipskizze des erfindungsgemäßen Moduls 100. Weiter ist in Figur 1 der Drehantrieb 200 und der Unterspannungsauslöser 300 dargestellt. Die Handhabe 310 eines elektrischen Schalters wird in einer linearen Bewegung von der "ON"-Stellung in die "OFF"-Stellung bzw. umgekehrt bewegt zum Einschalten oder Ausschalten des elektrischen Stromes. Der Drehantrieb 200 übersetzt die Drehbewegung eines Dreh-Handles 10 in die lineare Bewegung des Handles 310 des elektrischen Schalters. Dazu kann beispielsweise ein Getriebe 220 vorgesehen sein, und ein Schlitten 230, der die Handhabe 310 des elektrischen Schalters bewegt.

Figur 1 zeigt weiterhin das erfindungsgemäße Modul 100, welches zwischen dem Drehantrieb 200 und dem Dreh-Handle 10 montiert ist und einen Hilfsschalter 110 umfasst. Bei einer Drehung des Dreh-Handles 10 von beispielsweise der "OFF"-Stellung in Richtung der "ON"-Stellung entsprechend dem Pfeil in Figur 1 wird vorauseilend vor Erreichung beispielsweise der "ON"-Stellung der Hilfsschalter 110 geschaltet.

Der Hilfsschalter 110 kann entweder von "betätigt" zu "nicht betätigt" oder von "nicht betätigt" zu "betätigt" geschaltet werden.

Dadurch, dass der Hilfsschalter 110 vorauseilend vor beispielsweise dem Erreichen der "ON"-Stellung geschaltet wird, kann durch den Hilfsschalter 110 beispielsweise der Stromkreis eines Unterspannungsauslösers 300 eingeschaltet werden, bevor der elektrische Schalter in "ON"-Stellung schaltet.

In Figur 2 ist wiederum das erfindungsgemäße Modul 100 dargestellt. Des Weiteren ist der Drehantrieb 200 mit der Drehwelle 210 sowie das Dreh-Handle 10 dargestellt. Zwischen Dreh-Handle 10 und dem erfindungsgemäßen Modul 100 ist eine Anzeigenscheibe 500 angeordnet, welche die Schaltpositionen, beispielsweise die "ON"-Stellung, "TRIP"-Stellung oder die "OFF"-Stellung, anzeigt.

Das erfindungsgemäße Modul 100 umfasst ebenfalls eine Drehwelle 199, die mechanisch vom Dreh-Handle 10 betätigt wird und mechanisch auf die Drehwelle 210 des Drehantriebs 200 aufgesetzt wird.

Figur 3 zeigt näher das erfindungsgemäße Modul 100. Dabei umfasst das Modul 100 ein Modulgehäuse 180; 181, welches beispielsweise 2-teilig entsprechend der Figur 3 ausgebildet sein kann. Innerhalb des Gehäuses 180; 181 ist der Hilfsschalter 110 angeordnet. Des Weiteren umfasst das Modul 100 eine Kurvenscheibe 150 und eine mit der Kurvenscheibe 150 gekoppelte Betätigerscheibe 160.

Die Kurvenscheibe 150 ist mit der Betätigerscheibe 160 so gekoppelt, dass vorauseilend vor Erreichung einer der Schalterstellungen der Hilfsschalter 110 geschaltet wird. Geschaltet wird der Hilfsschalter 110 durch eine radiale Verdickung 155 an der Kurvenscheibe 150. Diese radiale Verdickung 155 ist so angeordnet, dass die vorauseilende Schaltung des Hilfsschalters 110 vor dem Erreichen einer Schalterstellung, beispielsweise der "ON"-Stellung oder der "OFF"-Stellung, realisiert wird.

Die Kopplung von Kurvenscheibe 150 und Betätigerscheibe 160 geschieht entsprechend der Darstellung in Figur 1. Dort ist gezeigt, dass eine Kulisse 151 in der Kurvenscheibe 150 angebracht ist und in dieser Kulisse 151 ein Pin 161 läuft, der an der Betätigerscheibe 160 angebracht ist. Entsprechend der Länge der Kulisse 151 kann somit das vorauseilende Schalten des Hilfsschalters 110 realisiert werden. Alternativ sind eine Kulisse in der Betätigerscheibe und ein in der Kulisse laufender Pin an der Kurvenscheibe angebracht.

Gemäß einem Beispiel, das nicht der hier beanspruchten Erfindung entspricht, kann die Kopplung von Kurvenscheibe 150 und Betätigerscheibe 160 entsprechend der Darstellung der Figuren 6A und 6B bajonettartig geschehen. Die Kurvenscheibe 150 mit der radialen Verdickung 155 und die Betätigerscheibe 160, die auf der Drehwelle 210 des Drehantriebs 200 aufsetzt und angebracht ist, laufen bajonettartig ineinander bis zu einem gewissen Anschlag.

Das Modul 100 gemäß Figur 3 umfasst des Weiteren eine Rückstellfeder 170, die die Kurvenscheibe 150 und die Betätigerscheibe 160 in eine vordefinierte Positionierung zueinander bringt.

In Figur 4 ist ein Zyklus von links oben, rechts oben, links unten zu rechts unten dargestellt zum vorauseilenden Schalten von der "OFF"-Stellung in die "ON"-Stellung. Dabei wird das Handle 10 von der "OFF"-Stellung in die "ON"-Stellung überführt. Der Pin 161 der Betätigerscheibe 160 läuft dazu in der Kulisse 151 der Kurvenscheibe 150. Dies bedeutet, dass die erste Bewegung, dargestellt in den Figuren links oben und rechts oben, nur die Kurvenscheibe 150 bewegt und der Hilfsschalter 110 geschaltet wird. Beim Erreichen des Endes der Kulisse 151 entsprechend der Darstellung in der Figur 4 oben rechts und Schalten des Hilfsschalters 110 wird auch die Betätigerscheibe 160, die den Drehantrieb 200 schaltet, bewegt. Beim Erreichen der "ON"-Stellung entsprechend der Figur 4 unten links ist der elektrische Schalter durch den Drehantrieb 200 in die "ON"-Stellung gebracht worden. Wenn nun das Dreh-Handle 10 vom Bediener losgelassen wird, so sorgt die Rückstellfeder 170 dafür, dass die Kurvenscheibe 150 in eine vordefinierte Positionierung gebracht wird und das Dreh-Handle 10 wieder auf die "ON"-Stellung zeigt.

In der Figur 4 ist ein zweiter Hilfsschalter 120 dargestellt, und die radiale Verdickung 155 ist so ausgeprägt, dass die beiden Hilfsschalter 110; 120 vorauseilend schalten im System.

In Figur 5 ist die Sequenz dargestellt zum Überführen des elektrischen Schalters von der "ON"-Stellung in die "OFF"-Stellung. Auch hier schalten die Hilfsschalter 110; 120 entsprechend vorauseilend.

Das erfindungsgemäße Verfahren 100 zum Schalten eines elektrischen Schalters ist in Figur 7 dargestellt. Dabei wird an einem erfindungsgemäßen elektrischen Schalter ein Drehantrieb 200 montiert, an dem wiederum ein erfindungsgemäßes Modul 100 mit einem Dreh-Handle 10 montiert ist. Zwischen dem Start 1001 und dem Ende 1002 umfasst das Verfahren 1000 die Schritte:
- Drehen 1010 des Dreh-Handle 10 in Richtung einer Schalterstellung, so dass der mindestens eine Hilfsschalter 110; 120 betätigt wird, und danach
- weiteres Drehen 1020 des Dreh-Handle 10 in die Schalterstellung.

Das Integrieren von Hilfsschaltern 110; 120 im Drehantrieb 200 ist aus Platzgründen typischerweise nicht möglich. Auch eine Integration der Hilfsschalter 110; 120 in den Taschen eines Kompaktleistungsschalters scheidet aus Platzgründen aus.

Das erfindungsgemäße Modul 100 kann kundenseitig zwischen dem Drehantrieb 200 und dem Dreh-Handle 10 montiert werden. In diesem erfindungsgemäßen Modul 100 befinden sich die Hilfsschalter 110; 120 zum vorauseilenden Schalten eines Stromkreises beispielsweise eines Unterspannungsauslösers 300.

Um vorauseilend von der "OFF"-Stellung in die "ON"-Stellung zu schalten besitzt das Modul 100 eine Betätigerscheibe 160 und eine Kurvenscheibe 150. Auf der Kurvenscheibe 150 kann der Kunde das Dreh-Handle 10 oder eine Wellenkupplung montieren. Die Kurvenscheibe 150 besitzt gegenüber der Betätigerscheibe 160 einen Freilauf, der über eine Kulisse 151 und einen in der Kulisse 151 laufenden Pin 161 realisiert ist. Durch den Freilauf kann die Kurvenscheibe einen gewissen Drehwinkel gegenüber der Betätigerscheibe 160 verdreht werden, ohne dass die Betätigerscheibe 160 bewegt wird und damit der elektrische Schalter geschaltet wird.

Diese Drehbewegung wird ausgenutzt, um die Hilfsschalter 110; 120 über eine radiale Verdickung 155 an der Kurvenscheibe 150 vorauseilend zu schalten. Über eine Rückstellfeder 170 wird die Kurvenscheibe 150 wieder zurückgedreht, damit das Dreh-Handle 10 die richtige Schalterstellung für den Kompaktleistungsschalter anzeigt. Die Hilfsschalter 110; 120 können so positioniert werden, dass diese vorauseilend betätigt werden, wenn das Dreh-Handle 10 des Drehantriebs 200 von der "OFF"-Stellung in die "ON"-Stellung oder von der "ON"-Stellung in die "OFF"-Stellung geschaltet wird. Weiterhin kann man durch Öffner- oder Schließerkontakte in den Hilfsschaltern 110; 120 entscheiden, ob öffnend oder schließend geschaltet werden soll.

## Patentansprüche

1. Modul (100) für einen Drehantrieb (200) eines elektrischen Schalters (300),
wobei der Drehantrieb (200) mittels eines Dreh-Handles (10) betätigt wird indem das Dreh-Handle (10) eine Drehwelle (210) des Drehantriebs (200) zwischen zumindest zwei Schalterstellungen bewegt,
wobei das Modul (100) zwischen dem Drehantrieb (200) und dem Dreh-Handle (10) montierbar ist und mindestens einen Hilfsschalter (110; 120) umfasst,
wobei der mindestens eine Hilfsschalter (110; 120) bei einer Drehbewegung des Dreh-Handles (10) vorauseilend vor Erreichung einer der Schalterstellungen geschaltet wird, wenn das Modul (100) zwischen dem Drehantrieb (200) und dem Dreh-Handle (10) montiert ist,
**dadurch gekennzeichnet, dass** das Modul (100) eine Kurvenscheibe (150) und eine mit der Kurvenscheibe (150) gekoppelte Betätigerscheibe (160) umfasst sowie
eine Kulisse (151) in der Kurvenscheibe (150) und ein in der Kulisse (151) laufender Pin (161) an der Betätigerscheibe (160) angebracht sind, oder
eine Kulisse in der Betätigerscheibe und ein in der Kulisse laufender Pin an der Kurvenscheibe angebracht sind.

2. Modul (100) gemäß Patentanspruch 1, bei dem der mindestens eine Hilfsschalter (110; 120) geschaltet wird entweder von "betätigt" zu "nicht betätigt" oder von "nicht betätigt" zu "betätigt".

3. Modul (100) gemäß einem der Patentansprüche 1 oder 2, wobei eine Rückstellfeder (170) die Kurvenscheibe (150) und die Betätigerscheibe (160) in eine vordefinierte Positionierung zueinander bringt.

4. Modul (100) gemäß einem der vorherigen Patentansprüche 1 bis 3, bei dem der mindestens eine Hilfsschalter (110; 120) durch eine radiale Verdickung (155) an der Kurvenscheibe (150) geschaltet wird.

5. Modul (100) gemäß einem der vorherigen Patentansprüche, wobei das Modul (100) zwei Hilfsschalter (110; 120) umfasst, die bei einer Drehbewegung des Dreh-Handles (10) vorauseilend vor Erreichung einer der Schalterstellungen nacheinander geschaltet werden, wenn das Modul (100) zwischen dem Drehantrieb (200) und dem Dreh-Handle (10) montiert ist.

6. Elektrischer Schalter mit einem Modul (100) gemäß einem der vorherigen Patentansprüche, wobei der elektrische Schalter einen Drehantrieb (200) umfasst, der mittels eines Dreh-Handles (10) betätigt wird indem das Dreh-Handle (10) eine Drehwelle (210) des Drehantriebs (200) zwischen zumindest zwei Schalterstellungen bewegt, und wobei das Modul (100) zwischen dem Drehantrieb (200) und dem Dreh-Handle (10) montiert ist.

7. Verfahren (1000) zum Schalten eines elektrischen Schalters mittels eines am elektrischen Schalter montierten Drehantriebs (200), an dem ein Modul (100) gemäß der vorherigen Patentansprüche 1 bis 5 montiert ist und wobei am Modul (100) das Dreh-Handle (10) montiert ist, mit den Schritten
- Drehen (1010) des Dreh-Handle (10) in Richtung einer Schalterstellung, so dass der mindestens eine Hilfsschalter (110; 120) betätigt wird, und danach
- weiteres Drehen (1020) des Dreh-Handle (10) in die Schalterstellung.

## Claims

1. Module (100) for a rotary drive (200) of an electrical switch (300),
wherein the rotary drive (200) is operated using a rotary handle (10) by way of the rotary handle (10) moving a rotary shaft (210) of the rotary drive (200) between at least two switch positions,
wherein the module (100) can be mounted between the rotary drive (200) and the rotary handle (10) and comprises at least one auxiliary switch (110; 120),
wherein the at least one auxiliary switch (110; 120), in the event of a rotational movement of the rotary handle (10), is switched anticipatorily before one of the switch positions is reached when the module (100) is mounted between the rotary drive (200) and the rotary handle (10),
**characterized in that**
the module (100) comprises a cam disc (150) and an operator disc (160) coupled to the cam disc (150) and
a slotted guide (151) is made in the cam disc (150) and a pin (161) running in the slotted guide (151) is fitted to the operator disc (160), or
a slotted guide is made in the operator disc and a pin running in the slotted guide is fitted to the cam disc.

2. Module (100) according to Patent Claim 1, in which the at least one auxiliary switch (110; 120) is switched either from "operated" to "not operated" or from "not operated" to "operated".

3. Module (100) according to either of Patent Claims 1 and 2, wherein a return spring (170) moves the cam disc (150) and the operator disc (160) to a predefined position in relation to one another.

4. Module (100) according to one of preceding Patent Claims 1 to 3, in which the at least one auxiliary switch (110; 120) is switched by way of a radial thickened portion (155) on the cam disc (150).

5. Module (100) according to one of the preceding patent claims, wherein the module (100) comprises two auxiliary switches (110; 120) which, in the event of a rotational movement of the rotary handle (10), are switched in succession anticipatorily before one of the switch positions is reached when the module (100) is mounted between the rotary drive (200) and the rotary handle (10).

6. Electrical switch comprising a module (100) according to one of the preceding patent claims, wherein the electrical switch comprises a rotary drive (200) which is operated using a rotary handle (10) by way of the rotary handle (10) moving a rotary shaft (210) of the rotary drive (200) between at least two switch positions, and wherein the module (100) is mounted between the rotary drive (200) and the rotary handle (10).

7. Method (1000) for switching an electrical switch by means of a rotary drive (200) mounted on the electrical switch and on which a module (100) according to preceding Patent Claims 1 to 5 is mounted, and wherein the rotary handle (10) is mounted on the module (100), comprising the steps of
- rotating (1010) the rotary handle (10) in the direction of one switch position, so that the at least one auxiliary switch (110; 120) is operated, and then
- further rotating (1020) the rotary handle (10) to the switch position.

## Revendications

1. Module (100) pour un entraînement rotatif (200) d'un commutateur électrique (300), dans lequel l'entraînement rotatif (200) est actionné au moyen d'une poignée rotative (10) en ce que la poignée rotative (10) déplace un arbre rotatif (210) de l'entraînement rotatif (200) entre au moins deux positions de commutateur,
dans lequel le module (100) peut être monté entre l'entraînement rotatif (200) et la poignée rotative (10) et comprend au moins un commutateur auxiliaire (110 ; 120), dans lequel l'au moins un commutateur auxiliaire (110 ; 120) est commuté lors d'un mouvement rotatif de la poignée rotative (10) précédant l'atteinte d'une des positions de commutateur, lorsque le module (100) est monté entre l'entraînement rotatif (200) et la poignée rotative (10), **caractérisé en ce que** le module (100) comprend une came (150) et un disque actionneur (160) couplé à la came (150) de même qu'une coulisse (151) est logée dans la came (150) et une broche (161) fonctionnant dans la coulisse (151) est logée au niveau du disque actionneur (160), ou une coulisse est logée dans le disque actionneur et une broche fonctionnant dans la coulisse est logée au niveau de la came.

2. Module (100) selon la revendication 1, dans lequel l'au moins un commutateur auxiliaire (110 ; 120) est commuté soit de « actionné » sur « non actionné » soit de « non actionné » sur « actionné ».

3. Module (100) selon l'une quelconque des revendications 1 ou 2, dans lequel un ressort de rappel (170) met la came (150) et le disque actionneur (160) l'un par rapport à l'autre dans un positionnement prédéfini.

4. Module (100) selon l'une quelconque des revendications 1 à 3 précédentes, dans lequel l'au moins un commutateur auxiliaire (110 ; 120) est commuté par le biais d'un épaississement radial (155) au niveau de la came (150).

5. Module (100) selon l'une quelconque des revendications précédentes, dans lequel le module (100) comprend deux commutateurs auxiliaires (110 ; 120) qui sont commutés l'un après l'autre lors d'un mouvement rotatif de la poignée rotative (10) précédant l'atteinte d'une des positions de commutateur, lorsque le module (100) est monté entre l'entraînement rotatif (200) et la poignée rotative (10).

6. Commutateur électrique avec un module (100) selon l'une quelconque des revendications précédentes, dans lequel le commutateur électrique comprend un entraînement rotatif (200) qui est actionné au moyen d'une poignée rotative (10) en ce que la poignée rotative (10) déplace un arbre rotatif (210) de l'entraînement rotatif (200) entre au moins deux positions de commutateur, et dans lequel le module (100) est monté entre l'entraînement rotatif (200) et la poignée rotative (10).

7. Procédé (1000) destiné à la commutation d'un commutateur électrique au moyen d'un entraînement rotatif (200) monté au niveau du commutateur électrique, entraînement rotatif au niveau duquel un module (100) selon l'une quelconque des revendications 1 à 5 est monté et dans lequel la poignée rotative (10) est montée au niveau du module (100), avec les étapes
- de rotation (1010) de la poignée rotative (10) dans la direction d'une position de commutateur de sorte que l'au moins un commutateur auxiliaire (110 ; 120) est actionné, et ensuite
- de rotation ultérieure (1020) de la poignée rotative (10) dans la position de commutateur.
